# FASCICULE DE BREVET EUROPEEN

(11) **EP 0 766 551 B1**
(45) Date de publication et mention de la délivrance du brevet: **25.06.2003**
(21) Numéro de dépôt: 96907547.2
(22) Date de dépôt: 19.03.1996
(51) Int. Cl.: A61G 9/00, A61G 7/05

(54) **URINAL DE SECURITE PERFECTIONNE**
VERBESSERTES SICHERHEITSURINAL
IMPROVED SAFETY URINAL

(30) Priorité: 24.03.1995 FR 9503504
(43) Date de publication de la demande: 09.04.1997
(73) Titulaire: Gouget, Jacques, F-75016 Paris (FR)
(72) Inventeur: Gouget, Jacques, F-75016 Paris (FR)
(86) Numéro de dépôt international: FR9600412
(87) Numéro de publication internationale: WO96029972

(56) Documents cités:
- EP-A- 0 526 676
- DE-U- 9 210 557
- FR-A- 578 214
- FR-A- 1 575 606
- GB-A- 189 901 393
- US-A- 1 343 363
- US-A- 2 358 850
- US-A- 3 163 869
- US-A- 3 927 426
- US-A- 4 696 067
- US-A- 4 736 920

## Description

Les urinaux de sécurité connus, en matière plastique transparente ou translucide, capables de supporter une température de stérilisation de 130°c, ont un système anti-reflux qui est amovible par dévissage pour permettre le nettoyage de l'ensemble et est indispensable pour les vidanges.

A notre connaissance, il n'existe aucune antériorité relative aux dispositifs dont nous avons revendiqué la priorité dans nos revendications.
Il existe un brevet américain n°3.163.869 concernant un urinal portable, comprenant les caractéristiques définies dans le préambule de la revendication 1.
Il ne possède pas de poignée amovible.
Il existe un brevet français n°1.575.606 dont l'urinal n'est pas équipé d'anti-reflux .

L'urinal de sécurité suivant l'invention, est en matière plastique transparente ou translucide. Il est capable de supporter une température de stérilisation de 130°c. Il possède un système anti-reflux amovible notamment par dévissage. Par rapport aux modèles connus, il comporte en plus un système de «vide-vite» particulier qui dispense notamment d'ôter l'anti-reflux pour vidanger, évite des dégagements d'odeurs au moment de la vidange et offre en sus de judicieuses modifications et additions qui se combinent et lui confèrent des avantages nouveaux.

A cet effet et suivant l'invention:

La paroi de cet urinal perfectionné comporte un trou situé approximativement vers l'extrémité opposée à son col. Ce trou est positionné au dessus du niveau normal de remplissage. Ce trou est surmonté par un conduit qui canalise la vidange et forme goulot verseur qui oriente et dirige le jet notamment pour pouvoir verser avec précision dans un tube à essai. Ce conduit est agencé à son extrémité qui débouche vers l'extérieur pour recevoir notamment un système d'obturation permettant un bouchage et un débouchage rapide. Le diamètre de ce trou et celui du conduit qui le surmonte sont seulement suffisants pour assurer une vidange assez rapide de cet urinal perfectionné. L'ensemble du trou, du conduit et du système de bouchage constitue le système de « vide-vite » de l'urinal de sécurité perfectionné.
Il évite de sortir le système anti-reflux du col et d'avoir à le manipuler chaque fois qu'il est seulement utile de vider ledit urinal. Un rinçage par le « vide-vite » est possible.

Avant, avec un urinal, lors de la vidange de son contenu par le large orifice de son col, s'échappait fâcheusement l'atmosphère interne confinée de cet urinal ... vers le manipulateur.
Par contre, avec l'urinal de sécurité perfectionné, lors de sa vidange par le « vide-vite », dont la section interne est judicieusement limitée, le flot de vidange peut facilement en occuper toute la section. Il en résulte qu'il ne reste pas de passage pour l'atmosphère interne de l'urinal perfectionné qui puisse lui permettre de s'échapper pendant une vidange. Ainsi le manipulateur n'est pas incommodé.

Lorsque l'urinal de sécurité est immergé dans un bac de nettoyage, 1 'orifice du « vide-vite» ( non bouché ) facilite le rinçage de tout l'intérieur de l'urinal perfectionné.

Un raccord de préférence fileté prolongé par un tuyau souple est agencé pour être raccordé au conduit du « vide-vite » dont l'extrémité est dotée d'un filetage extérieur.

L'autre bout du tuyau souple peut être enfoncé dans un siphon de vidange du type utilisé pour recevoir les vidanges des machines à laver ou dans tous autres réceptacles ...
Ce dispositif permet une vidange pratique et hygiénique de l'urinal de sécurité perfectionné.
Un raccord analogue avec un tuyau souple branché sur une arrivée d'eau peut être également utilisé pour le rinçage interne de l'urinal de sécurité perfectionné, notamment en milieu hospitalier.

Un système de bouchage obture le conduit du « vide-vite » de l'urinal de sécurité perfectionné. Ce système est soit constitué par un simple bouchon introduit dans le conduit, soit par une capsule jointée ou auto-jointante à lèvres, de préférence vissée sur la partie terminale du conduit comportant notamment à cet effet un filetage extérieur. Pour éviter un débouchage intempestif par un alité n'ayant pas toute sa lucidité, le « vide-vite » dans ce cas est obturé par une capsule dite de sécurité à vis (jointée ou auto-jointante) qui une fois vissée, nécessite, pour pouvoir la dévisser, d'exercer en même temps une forte pression généralement axiale. A défaut, le dévissage n'embraye pas. Ces capsules de sécurité à vis, dans ce cas, émettent alors un bruit de clic clac avertissant de la tentative de débouchage. Certaines capsules n'émettent pas de bruit lors de la tentative de débouchage.
Un moyen supplémentaire pour éviter les débouchages non désirés est que le pas de vis des capsules et du conduit au lieu d'être normalement avec un pas à droite, sont avec un pas à gauche.
Pour permettre d'ôter plus facilement le bouchon simple, sa partie supérieure peut comporter un épaulement circulaire permettant de mieux le saisir. De même les capsules, pour faciliter leur dévissage et leur revissage, sont dotées sur leur pourtour de stries ou de pans coupés.

Le bouchon simple est réalisé dans une matière souple capable de tenir à 130°C.

C'est à base de silicone souple que peut être fabriqué un tel bouchon pour le « vide-vite » de l'urinal de sécurité perfectionné. En effet, cette matière, lors des débouchages et rebouchages successifs, offre l'avantage de bien supporter l'éventuelle agressivité de l'orifice du « vide-vite », et d'accepter une température de 130°c.

Les capsules à vis sont en matière plastique résistant à 130°C et sont notamment de la famille des polyoléfines.

La couleur de l'obturateur bouchant le « vide-vite » de l'urinal de sécurité perfectionné est choisie de préférence pour attirer l'attention et de teinte différente du corps de l'urinal perfectionné. Elle est avantageusement rouge ou blanche pour permettre de le retrouver facilement et pour s'apercevoir rapidement qu'il est bien mis en place dans l'orifice du « vide-vite ». Une teinte fluorescente convient également.

Les obturateurs ci-avant comportent une matière emmagasinant des photons lorsqu'elle est dans une ambiance lumineuse et les restitue sous forme de lumière lorsqu'elle est dans l'obscurité permettant ainsi de retrouver de nuit son urinal de sécurité perfectionné et cet obturateur lorsqu'il a été momentanément posé à proximité.
Une cavité dans le système d'obturation du « vide-vite» de l'urinal de sécurité perfectionné, débouche vers l'intérieur de son conduit. Cette cavité et son orifice sont judicieusement dimensionnés pour que s'emboîte par exemple élastiquement dedans un petit conteneur percé contenant une pastille volatile de même nature que celles disposées dans les cuvettes des w.c., pour assainir l'atmosphère interne dudit urinal lorsque le « vide-vite » est obturé.

Le trou et son conduit permettent d'effectuer des prélèvements dans ledit urinal de sécurité perfectionné et d'introduire des sondes indiquant pH, etc ... Ils conviennent aussi pour introduire et pour fixer une sonde aboutissant à proximité du petit orifice de l'anti-reflux de telle sorte que lorsqu'elle serait mouillée pendant un certain temps, elle établirait un contact électrique déclenchant une alerte sonore prévenant notamment de la nécessité de vidanger.

La couleur de la matière constituant le système anti-reflux de l'urinal de sécurité perfectionné est avantageusement choisie pour qu'elle soit différente de celle constituant le corps dudit urinal. Il en résulte qu'on s'aperçoit extérieurement qu'il s'agit d'une pièce distincte dont une partie dépasse à l'extrémité du col dudit urinal. Ainsi on voit où il faut la saisir pour pouvoir la désolidariser de l'urinal. Sa coloration permet aussi de mieux voir en toutes positions le remplissage éventuel encore possible dans ledit urinal en estimant la distance qui reste entre la petite extrémité de l'anti-reflux et le niveau du contenu.

Par sécurité, pour éviter des dévissages intempestifs du dispositif anti-reflux par des alités n'ayant pas toute leur lucidité, son vissage au lieu d'être classique avec un pas à droite, est dôté d'un pas à gauche.

Pour être facile à manipuler et par hygiène, l'urinal perfectionné est avantageusement dôté d'une poignée amovible. Elle est en matière plastique capable de résister à une température de stérilisation de 130°c. Elle prend naissance vers le milieu du dos de l'urinal de sécurité perfectionné. Pour qu'elle ne glisse pas de la main, sous son extrémité, il existe un petit bossage.

Pour rendre moins volumineux l'emballage et plus économique le transport des urinaux de sécurité perfectionné, leurs poignées amovibles sont de dimensions telles qu'elles peuvent franchir les cols desdits urinaux et être logées dans lesdits urinaux pendant leur transport et pour leur stockage.
- Cas de la poignée amovible:
   Le dos de l'urinal de sécurité perfectionné comporte au moins une languette dont l'axe de symétrie est parallèle à l'axe dudit urinal. Cette languette présente de chaque coté à sa base un décrochement longitudinal. Une coulisse ou un système analogue dotée d'une section en rapport avec celle de ladite languette existe en creux dans la semelle de la poignée. Les deux bords latéraux de ladite coulisse comportent chacun une retenue capable d'enchâsser ladite languette introduite par glissement dans ladite coulisse. Une butée en limite le coulissage. Un téton ou son équivalent situé sur le dessus de ladite languette vient élastiquement se positionner dans un logement creux prévu à cet effet dans ladite coulisse ou à proximité, ou vice versa. La poignée se trouve positionnée tout en restant amovible. Pour une poignée inamovible, le téton et sa contrepartie ont chacun une face verticale rendant l'encliquetage irréversible.

Un antiseptique, parfumé ou non, est greffé par hygiène dans la matière constituant le corps de l'urinal perfectionné, dans celle de sa poignée et dans celle de son système anti-reflux, ainsi que dans celle de son bouchage.

Des modes de réalisation de l'invention sont décrits ci-après à titres d'exemples non limitatifs, avec références aux figures des dessins annexés dans lesquels:
la figure 1 selon l'invention est une vue en élévation avec coupe partielle suivant CD de l'urinal de sécurité perfectionné illustrant le principe de l'anti-reflux dévissable dans le col, du «vide-vite» avec son goulot fileté offrant une section interne relativement limitée pour la vidange, de la protubérance formant languette à enchâsser de façon amovible dans la coulisse ou un système analogue situé dans la semelle de la poignée.
La figure 2 selon l'invention est une vue en élévation avec demi-coupe d'une capsule à vis auto-jointante (avec lèvre). Intérieurement est enchâssée élastiquement une pastille désinfectante.
La figure 3 selon l'invention est une vue en élévation avec coupe partielle de la base de la poignée amovible montrant la coulisse ou un système analogue dans laquelle glisse la languette située sur le dessus de l'urinal de sécurité perfectionné.
La figure 4 selon l'invention est une vue d'arrière en élévation de l'urinal de sécurité perfectionné avec demi-coupe suivant AB montrant le profil de la section de la languette glissant dans la coulisse située sous la poignée.
La figure 5 selon l'invention est une vue d'arrière en élévation de la poignée amovible laissant apercevoir en pointillés la section de sa coulisse avec le logement pour le téton.

- Tel que représenté sur la figure 1, l'urinal de sécurité perfectionné (1) illustre certains éléments qui font son originalité. Un trou (2) situé au dessus du niveau normal de remplissage de l'urinal de sécurité perfectionné (1) est surmonté par un conduit (3) avec son filetage (4) établi notamment pour y visser une capsule auto-jointante à lèvre (8) pour le boucher. Son anti-reflux (5) est vissé de façon étanche sur le col de l'urinal de sécurité perfectionné (1) pour permettre de retourner en tous sens ledit urinal normalement rempli, sans que son contenu ne s'échappe. Sa languette (6) permet à la coulisse (12) de la poignée de venir s'y agripper de façon amovible et d'être positionnée par le téton (7) après avoir été arrêtée par la butée (13).
- Telle que représentée sur la figure 2, une capsule auto-jointante à vis (8), destinée à être vissée sur le conduit (3) et à l'obturer de façon étanche avec sa lèvre conique (9). Une pastille (10) de produit désinfectant est enchâssée élastiquement dans sa lèvre pour dépolluer l'intérieur de l'urinal de sécurité perfectionné (1).
- Telle que représentée sur la figure 3, la poignée amovible (11) avec sa coulisse (12) est dotée d'une butée (13) contre laquelle s'arrête la languette (6) positionnée par son logement (14) lorsqu'en glissant le téton (7) pénètre dans ce dernier.
- Tel que représenté sur la figure 4 l'urinal de sécurité perfectionné (1) avec son anti-reflux (5), montre le profil de la languette (6) et du téton (7).
- Telle que représentée sur la figure 5, on voit la poignée (11) avec en pointillés sa coulisse (12) et son logement (14) pour recevoir le téton (7).

## Revendications

1. Urinal (1) en matière plastique transparente ou translucide capable de supporter une température de stérilisation de 130°C contenant partiellement dans son col un système anti-reflux (5) en matière plastique capable de supporter une température de stérilisation de 130°C ayant approximativement la forme d'un entonnoir dont le grand orifice est assemblé de façon étanche et amovible sur le col de l'urinal (1) duquel il dépasse et dont le petit orifice débouche sensiblement au coeur du volume restant dans ledit urinal (1), ledit urinal (1) comportant vers le milieu de son dessus une poignée et comportant également approximativement vers l'extrémité opposée à son col, un trou (2) qui traverse sa paroi et est surmonté par un conduit (3) de section limitée ceinturé par un filetage (4) qui canalise la vidange, forme goulot verseur, oriente et dirige le jet et se rebouche à l'aide d'un système de bouchage
**caractérisé par le fait que** la poignée est amovible et comporte une coulisse (12), une butée (13) pour en limiter le coulissage, un logement (14) et un bossage (15), et que l'urinal (1) possède une languette (6) et un téton (7) qui vient élastiquement se positionner dans le logement (14) de la poignée.

2. Urinal selon la revendication 1, **caractérisé par le fait que** le systeme de bouchage est une capsule à vis .

3. Urinal suivant la revendication 1, **caractérisé par le fait que** le système de bouchage du trou (2) est un bouchon quelconque notamment en silicone.

4. Urinal suivant la revendication 1, **caractérisé par le fait que** le système de bouchage est une capsule à vis de sécurité.

5. Urinal suivant les revendications 2 et 4 **caractérisé par le fait que** lesdites capsules à vis sont jointées.

6. Urinal suivant les revendications 2 et 4 **caractérisé par le fait que** lesdites capsules à vis sont auto-jointantes.

7. Urinal suivant l'une quelconque des revendications 2, 4, 5 et 6 **caractérisé par le fait que** le pas de vis de ces capsules est un pas à gauche.

8. Urinal suivant l'une quelconque des revendications 2, 4, 5, 6 et 7 **caractérisé par le fait que** l'extérieur de ces capsules est strié ou comporte des pans coupés.

9. Urinal suivant l'une quelconque des revendications 2, 4, 5, 6, 7 et 8 **caractérisé par le fait que** ces capsules en plastique sont de preférence rouge ou blanche.

10. Urinal suivant l'une quelconque des revendications 2, 4, 5, 6, 7, 8 et 9 **caractérisé par le fait que** ces capsules sont d'une couleur différente de celle dudit urinal de sécurité perfectionné.

11. Urinal suivant l'une quelconque des revendications 2, 4, 5, 6, 7, 8, 9 et 10 **caractérisé par le fait que** la matière plastique qui composes les capsules emmagasine des photons dans un lieu éclairé, et les restitue sous forme de rayons lumineux.

12. Urinal suivant l'une quelconque des revendications 2, 4, 5, 6, 7, 8, 9, 10 et 11 **caractérisé par le fait que** ces capsules comportent intérieurement une cavité contenant un produit désinfectant et / ou parfumé.

13. Urinal suivant la revendication 1 **caractérisé par le fait qu'**il comporte une jauge introduite par le vide-vite jusqu'à proximité de l'extrémité de l'anti-reflux et qui lorsqu'elle est mouillée déclenche une alerte sonore.

14. Urinal suivant la revendication 1 **caractérisé par le fait que** l'anti-reflux a une couleur différente de celle de l'urinal.

15. Urinal suivant la revendication 14 **caractérisé par le fait que** l'anti-reflux possède un système de vissage est réalisé avec un pas à gauche.

16. Urinal de sécurité perfectionné suivant la revendication 16 **caractérisé par le fait que** sa poignée amovible est de dimension telle qu'elle peut franchir le col dudit urinal.

17. Urinal de sécurité suivant l'une quelconque des revendications précédentes **caractérisé par le fait que** le trou (2) est situé au dessus du niveau normal de remplissage.

## Patentansprüche

1. Urinal (1) aus durchsichtigem oder durchscheinendem Kunststoff, das in der Lage ist, einer Sterilisationstemperatur von 130 °C standzuhalten, und in seinem Hals zum Teil ein Rückflussschutzsystem (5) aus Kunststoff enthält, das in der Lage ist, einer Sterilisationstemperatur von 130 °C standzuhalten und in etwa die Form eines Trichters hat, dessen große Öffnung dicht und abnehmbar auf den Hals des Urinals (1) gebaut ist, aus welchem es hervorsteht, und dessen kleine Öffnung in etwa in das Herz des restlichen Volumens im Urinal (1) mündet, wobei das Urinal (1) zur Mitte seiner Oberseite hin einen Griff aufweist und auch in etwa gegen das seinem Hals entgegengesetzte Ende ein Loch (2) umfasst, das seine Wand durchquert und über dem sich ein Stutzen (3) mit beschränktem Querschnitt erhebt, der von einem Gewinde (4) umgürtet ist, der das Entleeren kanalisiert, den Gießhals bildet, den Strahl orientiert und lenkt und mit Hilfe eines Verschlusssystems wieder verschlossen wird,
**dadurch gekennzeichnet, dass** der Griff abnehmbar ist und eine Führung (12), einen Anschlag (13) umfasst, um dessen Gleiten zu begrenzen, und eine Aufnahme (14) und einen Höcker (15), und dass das Urinal (1) eine Zunge (6) und einen Nippel (7) umfasst, der sich elastisch in der Aufnahme (14) des Griffs positioniert.

2. Urinal nach Anspruch 1, **dadurch gekennzeichnet, dass** das Verschlusssystem eine Schraubkapsel ist.

3. Urinal nach Anspruch 1, **dadurch gekennzeichnet, dass** das Verschlusssystem des Lochs (2) ein beliebiger Stopfen ist, insbesondere aus Silikon.

4. Urinal nach Anspruch 1, **dadurch gekennzeichnet, dass** das Verschlusssystem eine Kapsel mit Sicherheitsschraube ist.

5. Urinal nach den Ansprüchen 2 und 4, **dadurch gekennzeichnet, dass** die Schraubkapseln mit einer Dichtung abgedichtet sind.

6. Urinal nach den Ansprüchen 2 und 4, **dadurch gekennzeichnet, dass** die Schraubkapseln selbstdichtend sind.

7. Urinal nach einem der Ansprüche 2, 4, 5 und 6, **dadurch gekennzeichnet, dass** der Schraubengang dieser Kapseln linksgängig ist.

8. Urinal nach einem der Ansprüche 2, 4, 5, 6 und 7, **dadurch gekennzeichnet, dass** das Äußere dieser Kapseln rillig ist oder ausgeschnittene Felder aufweist.

9. Urinal nach einem der Ansprüche 2, 4, 5, 6, 7 und 8, **dadurch gekennzeichnet, dass** diese Kapseln aus Kunststoff vorzugsweise rot oder weiß sind.

10. Urinal nach einem der Ansprüche 2, 4, 5, 6, 7, 8 und 9, **dadurch gekennzeichnet, dass** diese Kapseln eine andere Farbe haben als das perfektionierte Sicherheitsurinal.

11. Urinal nach einem der Ansprüche 2, 4, 5, 6, 7, 8, 9 und 10, **dadurch gekennzeichnet, dass** der Kunststoff, der die Kapseln bildet, an einem beleuchteten Ort Photonen speichert und sie in Form von Lichtstrahlen wieder abgibt.

12. Urinal nach einem der Ansprüche 2, 4, 5, 6, 7, 8, 9, 10 und 11, **dadurch gekennzeichnet, dass** die Kapseln innen einen Hohlraum aufweisen, der ein desinfizierendes und/oder parfümierendes Produkt enthält.

13. Urinal nach Anspruch 1, **dadurch gekennzeichnet, dass** es ein Eichmaß umfasst, das durch den Stutzen (3) bis in die Nähe des Endes des Rückflussschutzes eingeführt wird, und das, wenn es feucht wird, einen akustischen Alarm auslöst.

14. Urinal nach Anspruch 1, **dadurch gekennzeichnet, dass** der Rückflussschutz eine andere Farbe hat als das Urinal.

15. Urinal nach Anspruch 14, **dadurch gekennzeichnet, dass** der Rückflussschutz ein linksgängiges Schraubsystem umfasst.

16. Perfektioniertes Sicherheitsurinal nach Anspruch 15, **dadurch gekennzeichnet, dass** sein abnehmbarer Griff eine solche Größe hat, dass er über den Hals des Urinals steht.

17. Urinal nach einem der vorhergehenden Ansprüche, **dadurch gekennzeichnet, dass** sich das Loch (2) über dem normalen Füllniveau befindet.

## Claims

1. The urinal (1) is made of a translucent or transparent plastic capable of withstanding a 130°C sterilization temperature and contains partially in its neck a plastic funnel-shaped anti-reflux system (5) capable of withstanding a 130°C sterilization temperature ; this system's larger end opening section screws into the urinal neck (1), providing a water-tight seal, is not movable and extends outside the neck, while its smaller end opening section descends down into the volumetric center point and remains inside the said urinal (1); the said urinal (1) has approximately in the middle of its top section a handle and also an opening (2) located toward the end opposite its neck, which passes through its wall and on which is mounted a conduit (3), limited at its end by an encircling threaded section (4); this spout-shaped conduit, which channels draining, orients and directs flow and is closed by a stopper system, **characterized by** the fact that the handle is removable and has a slide (12), a sliding-limit stop (13), a recess (14) and an embossed area (15); the urinal (1) has a tab (6) and stud (7) assembly, which fits readily into the handle recess (14).

2. The urinal according to claim 1 is **characterized by** the fact that the stopper system is a cap with screw.

3. The urinal according to claim 1 is **characterized by** the fact that the stopper system of opening (2) is a plug of any kind and, in particular, made of silicone.

4. The urinal according to claim 1 is **characterized by** the fact that the stopper system is a safety cap with screw.

5. The urinal according to claims 2 and 4 is **characterized by** the fact that the said caps with screw are sealed.

6. The urinal according to claims 2 and 4 is **characterized by** the fact that the said caps with screw are self-sealing.

7. The urinal according to any one of the claims 2, 4, 5 and 6 is **characterized by** the fact that the threading of the screws of these caps is a lefthand threading system.

8. The urinal according to any one of the claims 2, 4, 5, 6 and 7 is **characterized by** the fact that the exterior of these caps is striated or has cut-off corners.

9. The urinal according to any one of the claims 2, 4, 5, 6, 7 and 8 is **characterized by** the fact that these plastic caps are preferably colored red or white.

10. The urinal according to any one of the claims 2, 4, 5, 6, 7, 8 and 9 is **characterized by** the fact that these caps have a color different from that of the said perfected safety urinal.

11. The urinal according to any one of the claims 2, 4, 5, 6, 7, 8, 9 and 10 is **characterized by** the fact that the plastic which the caps are made of captures and stores photons in an illuminated area and releases them in the form of light rays.

12. The urinal according to any one of the claims 2, 4, 5, 6, 7, 8, 9, 10 and 11 is **characterized by** the fact that the caps have inside them a cavity containing a disinfectant and/or perfumed product.

13. The urinal according to claim 1 is **characterized by** the fact that it has a measuring stick inserted in the "quick empty" system within proximity of the end of the anti-reflux system and when it is wet it triggers an audible alarm.

14. The urinal according to claim 1 is **characterized by** the fact that the anti-reflux system has a color different from that of the urinal.

15. The urinal according to claim 14 is **characterized by** the fact that the anti-reflux system has a lefthand threading system.

16. The perfected safety urinal according to claim 15 is **characterized by** the fact that its removable handle is sized so that it can be slipped off the said urinal's neck.

17. The urinal according to any one of the previous claims is **characterized by** the fact that opening (2) is located above the normal filling level.
